# EUROPÄISCHE PATENTANMELDUNG

(11) **EP 1 901 008 A2**
(43) Veröffentlichungstag der Anmeldung: **19.03.2008**
(21) Anmeldenummer: 07115386.0
(22) Anmeldetag: 31.08.2007
(51) Int. Cl.: F24C 15/20

(54) **Dunstabzugshaube**

(30) Priorität: 05.09.2006 DE 102006041582
(71) Anmelder: BSH Bosch und Siemens Hausgeräte GmbH, 81739 München (DE)
(72) Erfinder: Ehrensberger, Julia, 81543, München (DE)

(57) **Zusammenfassung**

Die Erfindung betrifft Dunstabzugshauben (10) mit einem Wrasenschirm (11), der ein sich im Wesentlichen horizontal erstreckendes Mittelelement (12) und an zumindest einer der beiden gegenüberliegenden äußeren Seiten (121, 122) des Mittelelementes (12) einen Flügel (13) aufweist, wobei in wenigstens einem Flügel (13) wenigstens ein Leuchtmittel (19) vorgesehen ist. Die Erfindung zeichnet sich dadurch aus, dass wenigstens ein mit einem Leuchtmittel (19) versehener Flügel (13) mit dem Mittelelement (12) beweglich verbunden ist.

## Beschreibung

Die Erfindung betrifft Dunstabzugshauben mit einem Wrasenschirm, der ein sich im Wesentlichen horizontal erstreckendes Mittelelement und an zumindest einer der beiden gegenüberliegenden äußeren Seiten des Mittelelementes einen Flügel aufweist, wobei in wenigstens einem Flügel wenigstens ein Leuchtmittel vorgesehen ist.

Dunstabzugshauben sind allgemein bekannt. Die EP 1 624 254 A1 zeigt beispielsweise eine Dunstabzugshaube mit einem Wrasenschirm zur Erfassung von aufsteigendem Wrasen über einem Herd. Auf den beiden gegenüberliegenden äußeren Seiten eines horizontalen Abschnitts des Wrasenschirms sind Wrasen-Führungsplatten vorgesehen, die mit dem horizontalen Abschnitt in einer vorgegebenen Winkelstellung fest verbunden sind. Der zunächst von einer unter dem horizontalen Abschnitt vorgesehenen Prallplatte zu den Seiten abgelenkte aufsteigende Wrasen wird durch die Führungsplatten im Randbereich verwirbelt und dort um die Prallplatte herum auf ihre Oberseite gelenkt. Ferner können in den Führungsplatten Leuchtmittel vorgesehen sein.

Ein Nachteil dieser Dunstabzugshaube liegt darin, dass sowohl die Absaugströmung wie auch die Ausleuchtung nur für einen konkreten Fall mit festen Bedingungen optimiert sind. Eine Anpassung an unterschiedliche Situationen ist nicht möglich, beispielsweise bei Einwirkung von Seiten luft oder sonstigen Luftzügen, insbesondere aus einer Bewegung einer sich in der Nähe der Kochstelle bewegenden Person, sodass der im Randbereich der Dunstabzugshaube aufsteigende Wrasen zum Teil seitlich an der Dunstabzugshaube vorbeiziehen kann. Zudem kann unterschiedlichen Ausleuchtungserfordernissen unterhalb der Dunstabzugshaube nicht Rechnung getragen werden.

Der Erfindung liegt daher die Aufgabe zugrunde, eine Dunstabzugshaube mit einer weiter verbesserten Wrasenabsaugung und einer optimierten Ausleuchtung bereitzustellen.

Diese Aufgabe wird bei einer Dunstabzugshaube der eingangs genannten Art dadurch gelöst, dass wenigstens ein mit einem Leuchtmittel versehener Flügel mit dem Mittelelement beweglich verbunden ist.

Als Flügel wird im Sinne dieser Erfindung ein Element, beispielsweise eine Platte oder ein Hohlkörper, bezeichnet, das an dem Mittelelement seitlich angebracht ist und relativ zu diesem Mittelelement beweglich ist. Bewegungen, die der Flügel ausführen kann, können beispielsweise ein Verschieben entlang der Seite des Mittelelementes und/oder ein Verschwenken des Flügels sein. Die Achse, um die der Flügel verschwenkt werden kann, kann in der Seitenkante des Mittelelementes oder senkrecht zu den Seitenkanten liegen.

Durch die flexible einstellbare Form der erfindungsgemäßen Dunstabzugshaube wird eine bessere Wrasenabsaugung ermöglicht. Die Flügel können dabei als Luftleitelemente dienen und individuell in ihrer Stellung und/oder Neigung optimiert den im Seitenbereich aufsteigenden Wrasen zum Absaugbereich lenken. Es kann somit eine bessere wie auch umfangreichere Absaugung des aufsteigenden Wrasens erfolgen.

Zudem kann durch die flexibel ausgestaltete Form der Dunstabzugshaube auch die Beleuchtung von Bereichen unterhalb der Dunstabzugshaube verbessert werden. Durch die bewegliche Befestigung des Flügels, der mit einem Leuchtmittel versehen ist, können sowohl einzelne Bereiche eines unterhalb der Dunstabzugshaube angeordneten Herdes als auch neben, vor und/oder hinter dem Herd liegende Bereiche, insbesondere Teile einer Arbeitsplatte, ausgeleuchtet werden.

Wahlweise kann nur ein Flügel oder können mehrere Flügel beweglich mit dem Mittelelement verbunden sein.

Vorzugsweise ist der Flügel mit dem Mittelelement schwenkbeweglich, insbesondere gelenkig, verbunden. Somit kann die Neigung des Flügels zum einen entsprechend dem jeweiligen Abstand des Herds zum Wrasenschirm optimal eingestellt werden. Ferner kann dadurch auch auf weitere Störfaktoren wie beispielsweise Lufteinwirkungen von einer Seite durch Neigungsverstellung entsprechend reagiert werden und die Wrasenabsaugung optimiert werden.

Durch die Möglichkeit der Einstellung der Neigung des Flügels mit einem Leuchtmittel kann das Licht auf den Bereich unterhalb der Dunstabzugshaube aus verschiedenen Winkeln einfallen. Hierdurch kann die Art und/oder Intensität der Beleuchtung geändert werden. Auch eine bessere Ausleuchtung eines Bereiches von mehreren Seiten ist mit der erfindungsgemäßen Dunstabzugshaube ermöglicht. Schließlich kann ein gezieltes Ausleuchten nur eines Bereiches durch das Verschwenken des mindestens einen Flügels realisiert werden.

Sind in mehr als einem der beweglichen Flügel Leuchtmittel angeordnet, so kann das von dem jeweiligen Flügel abgestrahlte Licht mit dem Licht des weiteren Flügels gemeinsam genutzt werden, um eine Position unterhalb der Dunstabzugshaube besonders stark zu beleuchten. Das Licht kann somit von einer Seite oder mehreren Seiten aus und auch aus verschiedenen Winkeln auf den Herd sowie benachbarte Bereiche des Herds einstrahlen. Durch die mit einem Leuchtmittel versehenen und beweglich angeordneten Flügel, die insbesondere schwenkbeweglich ausgestaltet sind, ergeben sich zudem weitere Vorteile. Insbesondere wird auch eine Ausleuchtung eines Bereichs, der von dem Herd beabstandet ist, durch eine Lageveränderung eines oder mehrerer Flügel ermöglicht. Zu diesem Zweck kann der Flügel gegenüber dem Mittelelement nach oben verschwenkt werden.

Das Leuchtmittel im Flügel kann daher eine weitere Beleuchtung neben der Dunstabzugshaube ersetzen oder unterstützend verstärken. Zudem kann auch eine weitere an dem Wrasenschirm vorgesehene Beleuchtungseinrichtung, die Licht nach unten auf den Herd abgibt, durch die Leuchtmittel in den Flügeln ersetzt werden oder diese unterstützen.

Die Einstellung der Neigung des mindestens einen Flügels kann bei der erfindungsgemäßen Dunstabzugshaube somit zur individuellen Anpassung an die vorliegenden Gegebenheiten unterhalb der Dunstabzugshaube und der Anpassung an die Anforderungen des Benutzers dienen. Beispielsweise kann in einem ersten Zeitpunkt eine gute Ausleuchtung eines Bereiches neben dem Kochfeld erforderlich sein und in einem späteren zweiten Zeitpunkt die Ausleuchtung in diesem Bereich weniger erforderlich als eine möglichst vollständige Wrasenabsaugung sein. Zum ersten Zeitpunkt kann daher mindestens ein Flügel in die horizontale oder in eine gegenüber dem Mittelelement nach oben verschwenkte Position gebracht werden, und in dem zweiten Zeitpunkt kann der Flügel in eine gegenüber dem Mittelelement nach unten verschwenkte Position gebracht werden.

Die Dunstabzugshaube kann dabei im Hinblick auf die Abmessungen des Wrasenschirms, insbesondere hinsichtlich der Breite, wahlweise im Wesentlichen den Abmessungen des Herdes entsprechen oder bevorzugt den Herd zu beiden äußeren Seiten überragen. Die äußeren Seiten sind im Sinne der Erfindung die Seiten der Dunstabzugshaube beziehungsweise des Mittelelementes des Wrasenschirms oder des Herdes, die sich von deren Vorderseite beziehungsweise Bedienungsseite aus zur Rückseite erstrecken. Beispielsweise sind bei einer an einer Rückwand montierten Dunstabzugshaube die quer zur Rückwandseite angrenzenden Seiten die äußeren Seiten der Dunstabzugshaube. Die Erfindung ist nicht auf Dunstabzugshauben für die Wandmontage beschränkt. Die erfindungsgemäße Dunstabzugshaube kann auch frei über eine Kochinsel montierbar sein und insbesondere eine Inselesse darstellen.

Je weiter der Wrasenschirm den Herd überragt, desto niedriger ist der Anteil des nicht von der Dunstabzugshaube erfassten Wrasens. Durch den nach unten geneigten Flügel wird der Abstand des Wrasenschirms in den Endbereichen zu den äußeren Seiten von dem Herd verkürzt. Infolgedessen kann durch eine erfindungsgemäße Dunstabzugshaube der Wrasen zuverlässig zu einem Ansaugbereich der Dunstabzugshaube geleitet werden. Zusätzlich wird das Erscheinungsbild der Dunstabzugshaube durch die verschwenkbaren Flügel verbessert. Gegenüber einer Dunstabzugshaube, bei der die Fläche zur Wrasenführung nur durch einen horizontal verlaufenden Wrasenschirm bereitgestellt wird, kann die Breite der erfindungsgemäßen Dunstabzugshaube zumindest zeitweilig durch Verschwenken der Flügel verringert werden. Die Dunstabzugshaube erscheint daher weniger voluminös.

Mittels der erfindungsgemäßen Dunstabzugshaube wird daher eine verbesserte Wrasenabsaugung bei vorgegebener Baubreite des Wrasenschirms und eine optimierte Ausleuchtung ermöglicht, die jeweils zeitlich und örtlich individuell den unterschiedlichen Gegebenheiten der Kochsituation angepasst werden kann.

Zweckmäßigerweise weist die Dunstabzugshaube auf jeder der beiden äußeren Seiten des Mittelelementes einen Flügel auf. Dabei kann jeder Flügel mehrteilig mit Flügelsegmenten ausgebildet und jedes Flügelsegment individuell in seiner Lage verstellbar sein. Diese im Wesentlichen symmetrische von, insbesondere beleuchteten, Flügeln bietet eine breite Funktionalität der Dunstabzugshaube.

Die schenkbewegliche Verbindung des mindestens einen Flügels zu dem Mittelelement kann beispielsweise durch ein Scharnier entlang der äußeren Seite des Mittelelementes realisiert sein. Die Schwenkbewegung ermöglicht ein Hoch- /Runterklappen des Flügels.

Zusätzlich kann die Dunstabzugshaube ein Rastelement zum Verrasten des Flügels in einer Position aufweisen. Der Flügel kann aufgrund der Rastung zu dem Mittelelement stufenweise aus einer horizontalen Position um verschiedene Winkel α nach oben / unten beweglich sein. Die Rastung beziehungsweise das Rastelement kann so ausgestaltet sein, dass dieses verschiedene Winkellagen des Flügels vorgibt und dem Nutzer eine Auswahl an bevorzugten Winkelpositionen des Flügels bietet.

Der Flügel kann zu dem Mittelelement in Einbaulage bezüglich einer horizontalen Position um verschiedene Winkel α in einem Bereich von -60° bis 60° nach jeweils oben (-60°) und unten (+ 60°) beweglich angeordnet. Es ist aber auch möglich, dass der Flügel zu dem Mittelelement bezüglich der horizontalen Position um verschiedene Winkel α nur in einem Bereich von -45° bis 45° nach jeweils oben (-45°) und unten (+ 45°) beweglich angeordnet ist. Auch ein Verschwenken des Flügels nur in einem Bereich von -25° bis 25 kann erfindungsgemäß vorgesehen sein. Dabei wird der Winkel α von der Horizontalen in Verlängerung der Unterkante des Mittelelements des Wrasenschirmes zu der Unterkante des Flügels aufgespannt. Durch diese weiten Winkelbereiche ist insbesondere der von den in den Flügeln vorgesehenen Leuchtmitteln Ausleuchtungsbereich breit.

Erfindungsgemäß ist es aber auch möglich, dass der Flügel beziehungsweise die Flügel nur Positionen einnehmen können, die gegenüber der Horizontalen nach unten geneigt sind. Hierdurch kann die Herstellung der Dunstabzugshaube vereinfacht werden. Die Oberseite des Mittelelementes kann ein durchgehendes Bauteil darstellen, das sich bis zur Seitenkante und auch über ein in der Seitenkante vorgesehenes Scharnier hinaus erstrecken kann. Eine gesonderte Abdichtung oder Schutz gegen Ablagerung von Verunreinigungen von oben auf dem Scharnier ist daher nicht erforderlich. Auch der optische Eindruck wird bei dieser Ausführungsform durch die durchgängige Oberseite des Mittelelementes verbessert. Insbesondere bei einem Flügel, der nur nach unten geneigte Positionen einnehmen kann, ist der Flügel vorteilhaft in einer Grundposition oder Grundstellung mit einem Winkel α von 25° gegenüber der Horizontalen nach unten geneigt. In dieser Grundstellung kann bei einer herkömmlichen Breite des Mittelelementes von beispielsweise 60cm oder 90 cm eine gleichmäßige Ausleuchtung eines unter der Dunstabzugshaube befindlichen Herdes gewährleistet werden. Zudem wird an den Flügeln auftreffender Wrasen noch zuverlässiger zum Ansaugbereich der Dunstabzugshaube geleitet.

Der Bereich innerhalb derer der Flügel aus der Grundstellung oder aus einer horizontalen Stellung nach unten verschwenkt werden kann, ist vorzugsweise auf einen Winkel α von 45° begrenzt. Hierdurch kann gewährleistet werden, dass die in den Flügeln vorgesehenen Leuchtmittel noch Bereiche abdecken, in denen eine Beleuchtung erwünscht ist beziehungsweise Bereiche, in denen die Leuchtkraft des Leuchtmittels zur Ausleuchtung ausreicht.

Die Länge der Flügel kann nach den Abmessungen der Dunstabzugshaube und des darunter befindlichen Herdes gewählt werden. Beispielsweise können die Flügel eine Länge von der Seitenkante des Mittelelementes zu dem freien Ende des Flügels von 10cm bis 20cm aufweisen.

Vorteilhaft kann an den gegenüberliegenden äußeren Seiten des Mittelelementes jeweils wenigstens ein Flügel vorgesehen sein und diese mindestens zwei Flügel unabhängig voneinander beweglich angeordnet sein. Dies ermöglicht eine noch individuellere Anpassung der Flügelstellung an die in der Umgebung der Dunstabzugshaube herrschenden Gegebenheiten. Beispielsweise kann ein Flügel zur Bereitstellung einer Ausleuchtung neben dem Herd in die Horizontale verschwenkt worden sein. Dies kann beispielsweise zur Zubereitung von Speisen neben dem Herd erforderlich oder hilfreich sein. Befindet sich während dessen Gargut auf dem Herd, so kann durch ein Belassen des an der gegenüberliegenden Seite vorgesehenen Flügels in einer nach unten geneigten Stellung auf dieser Seite zum Einen die Effizienz der Wrasenabsaugung und zum Anderen die Ausleuchtung des Herdbereiches durch das in dem nach unten geneigten Flügel gewährleistet werden.

Alternativ oder zusätzlich können die Flügel oder kann wahlweise jeweils nur ein Flügel elektrisch beweglich ausgestaltet sein. Noch bevorzugter ist die Neigung der beiden Flügel von einer Steuerung der Dunstabzugshaube steuerbar. Die Steuerung kann eine Neigungsverstellung der Flügel oder auch nur eines Flügel in Abhängigkeit einer Ausleuchtungsstufe oder/und einer Absaugungsstufe der Dunstabzugshaube vornehmen. Dazu kann die Steuerung auf die Größen und Größenverhältnisse von Herd und/oder Dunstabzugshaube eingestellt sein, um eine für die jeweilige Vorgabe optimale Neigung der Flügel einzustellen. Die Flügel können mit der Ansteuerung des Gebläses der Dunstabzugshaube oder einer gegebenenfalls zusätzlich vorgesehenen Beleuchtungsvorrichtung der Dunstabzugshaube verbunden sein. Auch eine Verbindung mit einem Steuerelement, das über Sensordaten die derzeitigen Bedingungen erfasst ist erfindungsgemäß möglich. Hierbei können Sensordaten bezüglich des Wrasenaufkommens und/oder bezüglich der Lichtintensität im Herdbereich verwendet werden. Es ist insbesondere möglich, dass die Sensorik zusätzlich das Vorhandensein von Kochgeräten, insbesondere Töpfen oder Pfannen in bestimmten Bereichen des Herdes erkennt und die Flügel zur optimalen Ausleuchtung ausrichtet, das heißt verschwenkt.

Zusätzlich oder alternativ kann der Flügel beziehungsweise können die Flügel manuell in ihrer Neigung verstellt werden. Es liegt allerdings auch im Rahmen der Erfindung, dass der Benutzer durch Bedienelemente, wie beispielsweise Tasten eine gewünschte Neigung des beziehungsweise der Flügel auswählen kann. Hierdurch ist ein Berühren des Flügels nicht notwendig und die Verunreinigung des Flügels kann minimiert werden.

Zusätzlich zu der Neigung der Flügel kann auch die Aktivierung der Beleuchtungsmittel beziehungsweise deren Intensität wahlweise durch eine Sensorik, durch die Steuerung von zusätzlichen Beleuchtungsvorrichtungen an der Dunstabzugshaube und / oder durch ein separates Bedienelement angesteuert werden. Hierdurch wird dem Nutzer eine weiter erhöhte Flexibilität bei der Einstellung der gewünschten Bedingungen gegeben.

Vorzugsweise ist das Leuchtmittel derart angeordnet, dass Licht von der Unterseite des Flügels ausgestrahlt wird. Vorzugsweise ist das Leuchtmittel hinter einer Öffnung in dem Flügel angeordnet, die durch ein lichtdurchlässiges Material, beispielsweise eine Glas- oder Kunststoffscheibe abgedeckt ist. Das Leuchtmittel kann somit an der Unterseite beziehungsweise im Bereich der Unterseite des Flügels angeordnet sein. Das Leuchtmittel kann beispielsweise eine LED oder ein Strahler, beispielsweise Halogenstrahler sein. In diesem Fall erfolgt vorzugsweise eine direkte Beleuchtung des Bereiches unterhalb der Dunstabzugshaube durch das Leuchtmittel. Alternativ kann das Licht von dem mindestens einen Leuchtmittel aber auch durch Reflektoren vor dem Austritt aus dem Flügel umgelenkt werden. Hierdurch kann das von dem Leuchtmittel emittierte Licht in Bereiche außerhalb des freien Endes des Flügels geleitet werden und der Bereich, der durch das Leuchtmittel ausgeleuchtet werden kann, damit vergrößert werden. Durch diese Lichtleitung können auch bei einem geringen Neigungswinkel des Flügels nach unten noch Bereiche neben dem Herd ausgeleuchtet werden. Erfindungsgemäß können in einem Flügel auch mehrere Leuchtmittel vorgesehen sein, die gegebenenfalls separat ansteuerbar sind. Hierdurch wird die Flexibilität der einstellbaren Ausleuchtungsintensität und der Ausleuchtungsbereiche weiter erhöht.

Alternativ oder zusätzlich kann in dem Flügel wenigstens ein Ansaugbereich vorgesehen sein. Ein gegenüber dem Mittelelement nach außen versetzt angeordneter Ansaugbereich ermöglicht eine zuverlässige und starke Absaugung auch an den Rändern der Dunstabzugshaube beziehungsweise des Wrasenschirmes. Zusätzlich erweitert ein weiterer Ansaugbereich in dem Flügel die Gesamtfläche des Ansaugbereichs. In jedem Ansaugbereich kann ein oder können mehrere Filterelemente angeordnet sein. Ein möglichst großer Ansaugbereich ermöglicht folglich eine große Filterfläche und daher eine bessere Reinigung der Ansaugluft.

Bei dieser Ausführungsform ist bevorzugt in dem Flügel wenigstens ein Gebläsekanal vorgesehen. Der Gebläsekanal kann den Ansaugbereich im Flügel beziehungsweise die in dem Ansaugbereich angeordneten Filterelemente mit einem Gebläse der Dunstabzugshaube verbinden. Dazu kann der Gebläsekanal des Flügels mit einem Gebläsekanal im Mittelelement des Wrasenschirmes in Verbindung stehen. Somit kann die Ansaugluft vom Flügel durch den Gebläsekanal im Flügel über den Gebläsekanal im Mittelelement zum Gebläse geführt werden. Dazu kann die in einem Ansaugbereich des Mittelelementes eintretende Ansaugluft mit der über den Flügel angesaugten Luft zusammengeführt werden und danach gemeinsam in einem weiteren Gebläsekanal zum Gebläse geführt werden oder die Ansaugluft aus dem Flügel über einen Gebläsekanal im Mittelelement, jedoch getrennt von der in dem Mittelelement angesaugten Luft separat zum Gebläse geführt werden. Der Vorteil von beiden Luftführungen liegt in einer integrierten Bauweise der Dunstabzugshaube ohne zusätzliche, außen geführte Luftkanäle.

Die Erfindung wird im Folgenden in zwei Ausführungsformen anhand der beiliegenden Figuren beschrieben. Es zeigen:
- Figur 1:: eine schematische, perspektivische Sicht von oben auf eine Dunstabzugshaube in einer ersten Ausführungsform;
- Figur 2:: eine perspektivische Sicht von unten auf eine Dunstabzugshaube in der ersten Ausführungsform;
- Figur 3:: eine Frontansicht auf eine Dunstabzugshaube in der ersten Ausführungsform;
- Figur 4:: eine weitere Frontansicht auf eine Dunstabzugshaube in der ersten Ausführungsform;
- Figur 5:: eine weitere Frontansicht auf eine Dunstabzugshaube in der ersten Ausführungsform; und
- Figur 6:: einen Querschnitt durch eine Dunstabzugshaube mit Abluftkanälen in einer zweiten Ausführungsform.

Figur 1 zeigt eine erfindungsgemäße Dunstabzugshaube 10 mit einem Wrasenschirm 11 in einer ersten Ausführungsform. Der Wrasenschirm 11 umfasst ein sich im Wesentlichen horizontal erstreckendes Mittelelement 12 und zwei Flügel 13, welche an zwei gegenüberliegenden Seiten beziehungsweise Seitenkanten 121, 122 des Mittelelementes 12 angeordnet sind. Dabei sind beide Flügel 13 jeweils über ein Scharnier 14 gelenkig mit dem Mittelelement 12 verbunden. Die Schwenkachse der Scharniere 14 liegt bei dieser Ausführungsform in der jeweiligen seitlichen Kante 121, 122 des Mittelelementes 12 des Wrasenschirmes 11.

Unterhalb des Wrasenschirms 11 ist ein Herd 15 und eine diesen umgebende Arbeitsplatte 25 dargestellt. Die Dunstabzugshaube 10 überragt im Hinblick auf die Breite des Wrasenschirms 11 den unterhalb der Dunstabzugshaube 10 angeordneten Herd 15 zu beiden äußeren Seiten. In der dargestellten Ausführungsform weist bereits das Mittelelement 12 des Wrasenschirmes 11 eine größere Breite als der unter der Dunstabzugshaube 10 befindliche Herd 15 auf. Es ist aber auch möglich, dass das Mittelelement 12 eine geringere Breite aufweist und der Überstand über die Seiten des Herdes 15 nur durch die Flügel 13 erzielt wird. In diesem Fall überragen die freien Enden 131 der Flügel 13 die Seiten des Herdes 15 vorzugsweise auch in der in Figur 1 gezeigten nach unten geneigten Stellung der Flügel, die im Folgenden auch als Grundstellung oder Grundposition bezeichnet wird.

Die Flügel 13 sind in der Figur 1 in einem um einen Winkel α gegenüber der Horizontalen geneigt. Der Winkel α beträgt hierbei 25°. Diese Grundstellung liegt an den Flügeln 13 vor, wenn weder eine manuelle Betätigung der Flügel 13 noch eine Ansteuerung der Flügel 13 diese in eine andere Position verschwenkt hat.

Der Winkel α wird zwischen der Horizontalen in Verlängerung des Mittelelements 13 und der Unterkante des Flügels 12 aufgespannt. Bei nach unten geneigtem Flügel 13 nimmt der Winkel α positive Werte, bei einem nach oben neigten Winkel α negative Werte an.

In Figur 2 ist die Unterseite der Dunstabzugshaube 10 gemäß der ersten Ausführungsform sichtbar. An dem Mittelbereich 12 ist an der Unterseite ein Absaugbereich 16 gebildet, der durch ein Filterelement abgedeckt ist, das in Figur 2 nicht gezeigt ist.

Der Absaugbereich 16 ist von dem Rahmen 26 des Mittelelementes 12 des Wrasenschirmes 11 umgeben. Der Rahmen 26 weist bei dieser Ausführungsform eine sich kegelstumpfartig nach oben erstreckende Oberfläche auf. Der Neigungswinkel der Kegelstumpfflächen ist hierbei gering und insbesondere geringer als der mögliche Neigungswinkel α der an den Seiten 121, 122 des Mittelelementes 12 vorgesehenen Flügel 13.

In jedem Flügel 13 ist auf der dem Herd 15 zugewandten Seite ein Leuchtmittel 19 angeordnet. In der dargestellten Ausführungsform ist das Leuchtmittel 19 hinter einer lichtdurchlässigen Scheibe 27 angeordnet, die sich im Wesentlichen über die gesamte Fläche der Unterseite des Flügels 13 erstreckt. Durch die Leuchtmittel 19 in den verschwenkbaren Flügeln 13 kann eine Ausleuchtung des Bereichs auch an vom Herd 15 entfernter Stellen durch eine Lageveränderung eines oder beider Flügel 13 ermöglicht werden. Ferner sind die Flügel 13 voneinander unabhängig beweglich angeordnet. Durch die bewegliche Beleuchtung kann vorteilhaft die Herdebene und damit der Küchenarbeitsbereich 25 weiträumig um den Herd 15 ausgeleuchtet werden.

In Figur 3 sind die von den Leuchtmitteln 19 ausgeleuchteten Bereiche schematisch durch die strichpunktierte Linien angedeutet. Bei dieser Frontansicht ist in dem Absaugbereich 16 ein schalenförmiges Filterelement 17 vorgesehen. An der Unterseite des Filterelementes 17 ist ein Auffangbehälter 18 zum Auffangen von an dem Filterelement 17 entlanglaufendem Fett vorgesehen. Die erfindungsgemäße Dunstabzugshaube 10 kann jedoch statt mit einem schalenförmigen Filterelement 17 auch mit einem ebenen Filterelement 17 ausgestattet sein.

In Figur 3 sind die beiden Flügel 13 jeweils um den gleichen Winkel α nach unten geneigt. Durch die Leuchtelemente 19 in den Flügeln 13 wird der durch die strichpunktierten Linien angedeutete Bereich 28 ausgeleuchtet. Die Bereiche 28 überlappen oberhalb des Herdes 15. Bei dieser Neigung der Flügel 13 wird somit der gesamte Herd 15 gleichmäßig ausgeleuchtet.

In Figur 4 ist der rechte Flügel 13 aus der in Figur 3 gezeigten Grundposition in die Horizontale verschwenkt. In dieser Stellung leuchtet der rechte Flügel 13 den Randbereich des Herdes 15 und einen daran angrenzenden Bereich der Arbeitsplatte 25 aus. Der linke Flügel 13 ist in dieser Einstellung in der Grundstellung belassen. Diese Einstellung der Flügel 13 kann beispielsweise dazu eingestellt werden, um rechts neben dem Herd 15 Speisen zuzubereiten. Durch die belassene Neigung des linken Flügels 13 wird auch bei dieser Einstellung der Herd 15 ausgeleuchtet, wobei die Intensitätsverteilung gegenüber der in Figur 3 gezeigten Einstellung, bei der beide Flügel 13 in der Grundstellung vorlagen, ungleichmäßiger ist.

In Figur 5 ist eine weitere Einstellung der Flügel 13 gezeigt. Hierbei ist der rechte Flügel 13 in der Grundstellung belassen und der linke Flügel 13 ist über die Grundstellung hinaus nach unten verschwenkt. Bei dieser Einstellung wird der linke Teil des Herdes 15 von beiden Flügeln 13 angestrahlt und somit intensiv ausgeleuchtet

Die Winkelverstellung kann sowohl elektrisch wie auch manuell erfolgen. Insbesondere können bei in ihrer Neigung elektrisch verstellbaren Flügeln 13 durch Auswählen einer möglichst breiten Ausleuchtung des Bereichs unter der Dunstabzugshaube 10 die Flügel 13 von einer Steuerung angesteuert und somit hochgeklappt werden. Die Steuerung kann eine Neigungsverstellung der Flügel 13 oder auch nur eines Flügel 13 in Abhängigkeit einer Ausleuchtungsstufe oder/und einer Absaugungsstufe der Dunstabzugshaube 10 vornehmen.

Die Beleuchtung wie auch die Absaugung wird in der in den Figuren dargestellten Ausführungsform über eine Bedienungs- und Anzeigeeinrichtung 20 an der Vorderseite des Wrasenschirms 11 angesteuert. In dem ersten Ausführungsbeispiel ist die Bedienungs- und Anzeigeeinrichtung 20 als Bedienfeld 20 im Sinne eines touch-pad ausgeführt. Die Vorderseite des Wrasenschirms 11 kann zur Aufnahme der Bedienungs- und Anzeigeeinrichtung 20 eine Blende 21 umfassen, die den Anforderungen durch das Bedienfeld 20 entsprechend in Form und Material ausgestaltet ist.

Figur 6 zeigt eine erfindungsgemäße Dunstabzugshaube 10 in einer zweiten Ausführungsform. Die Dunstabzugshaube 10 in der zweiten Ausführungsform weist sämtliche Ausbildungen wie in der ersten Ausführungsform auf. Zusätzlich sind in der Dunstabzugshaube 10 gemäß der zweiten Ausführungsform jeweils weitere Ansaugbereiche 16 in den Flügeln 13 vorgesehen. In den Ansaugbereichen 16 sind Filter 17 angeordnet, die Fest- und Schwebstoffe in der Ansaugluft auffangen sollen. Nach Ansaugen des Wrasens in einem Flügel 13 und Durchtreten der Wrasen-Ansaugluft durch einen Filter 17 wird die Ansaugluft in einen Gebläsekanal 22 im Flügel 13 geführt. Der Gebläsekanal 22 im Flügel ist mit einem Gebläsekanal 23 im Mittelelement 12 verbunden. Dort wird die Ansaugluft aus dem Flügel 13 und dem Mittelelement 12 zusammengeführt und gemeinsam zum Gebläse 24 geleitet.

Zusätzlich zu den Vorrichtungen 17, 21, 22 zur Luftansaugung ist in dem Flügel 13 ein Leuchtmittel 19 vorgesehen. Dieses ist im Bereich der äußersten Kante des Wrasenschirms 11 angeordnet und kann Licht durch die Unterseite des Flügels 13 wie auch über das freie Ende 131 des Flügels 13 ausstrahlen.

Mit der vorliegenden Erfindung wird somit eine Dunstabzugshaube geschaffen, mit der eine zuverlässige Absaugung von Wrasen über einer Kochstelle und zudem eine zuverlässige und flexibel einstellbare Beleuchtung von Bereichen unterhalb der Dunstabzugshaube erzielt werden kann.

## Patentansprüche

1. Dunstabzugshaube (10) mit einem Wrasenschirm (11), der ein sich im Wesentlichen horizontal erstreckendes Mittelelement (12) und an zumindest einer der beiden gegenüberliegenden äußeren Seiten (121, 122) des Mittelelementes (12) einen Flügel (13) aufweist, wobei in wenigstens einem Flügel (13) wenigstens ein Leuchtmittel (19) vorgesehen ist, **dadurch gekennzeichnet, dass** wenigstens ein mit einem Leuchtmittel (19) versehener Flügel (13) mit dem Mittelelement (12) beweglich verbunden ist.

2. Dunstabzugshaube (10) nach Anspruch 1, **dadurch gekennzeichnet, dass** der Flügel (13) mit dem Mittelelement (12) schwenkbeweglich verbunden ist.

3. Dunstabzugshaube (10) nach einem der Ansprüche 1 oder 2, **dadurch gekennzeichnet, dass** die Dunstabzugshaube (10) ein Rastelement zum Verrasten des Flügels (13) in einer Position aufweisen.

4. Dunstabzugshaube (10) nach einem der Ansprüche 1 bis 3, **dadurch gekennzeichnet, dass** der Flügel (13) zu dem Mittelelement (12) in Einbaulage um eine horizontale Position um verschiedene Winkel α in einem Bereich von - 60° bis 60° nach oben und/oder unten beweglich angeordnet ist.

5. Dunstabzugshaube (10) nach einem der Ansprüche 1 bis 4, **dadurch gekennzeichnet, dass** an den gegenüberliegenden äußeren Seiten (121, 122) des Mittelelementes (12) jeweils wenigstens ein Flügel (13) vorgesehen ist und die mindestens zwei Flügel (13) unabhängig voneinander beweglich sind.

6. Dunstabzugshaube (10) nach einem der Ansprüche 1 bis 5, **dadurch gekennzeichnet, dass** die beiden Flügel (13) von einer Steuerung der Dunstabzugshaube (10) beweglich ansteuerbar sind.

7. Dunstabzugshaube (10) nach einem der Ansprüche 1 bis 6, **dadurch gekennzeichnet, dass** das Leuchtmittel (19) derart angeordnet ist, dass Licht von der Unterseite des Flügels (13) ausgestrahlt wird.

8. Dunstabzugshaube (10) nach einem der Ansprüche 1 bis 7, **dadurch gekennzeichnet, dass** in dem Flügel (13) wenigstens ein Ansaugbereich (16) vorgesehen ist.

9. Dunstabzugshaube (10) nach einem der Ansprüche 1 bis 8, **dadurch gekennzeichnet, dass** in dem Flügel (13) wenigstens ein Gebläsekanal (22) vorgesehen ist.

10. Dunstabzugshaube (10) nach Anspruch 9, **dadurch gekennzeichnet, dass** in der Gebläsekanal (22) in dem Flügel (13) mit einem Gebläsekanal (23) in dem Mittelelement (12) verbunden ist.
